# EUROPÄISCHE PATENTSCHRIFT

(11) **EP 1 256 651 B1**
(45) Veröffentlichungstag und Bekanntmachung des Hinweises auf die Patenterteilung: **24.10.2007**
(21) Anmeldenummer: 02002938.5
(22) Anmeldetag: 10.02.2002
(51) Int. Cl.: D06F 57/12

(54) **Hängevorrichtung, insbesondere zum Trocknen von Wäschestücken oder dergleichen**
Hanging device, in particular for drying laundry or similar
Dispositif de suspension, en particulier pour sécher du linge ou similaire

(30) Priorität: 07.05.2001 DE 20107694 U
(43) Veröffentlichungstag der Anmeldung: 13.11.2002
(73) Patentinhaber: WENKO-WENSELAAR GMBH & CO. KG, D-40721 Hilden (DE)
(72) Erfinder: Köllner, Hanns-Joachim, 40625 Düsseldorf (DE)
(74) Vertreter: Kreuzkamp, Markus

(56) Entgegenhaltungen:
- EP-A- 1 070 780
- DE-A- 19 613 449
- DE-C- 4 237 855
- US-A- 2 087 757
- US-A- 2 379 975
- US-A- 3 833 127

## Beschreibung

Die Erfindung betrifft eine Hängevorrichtung, wie sie in der Präambel des Patentanspruchs 1 definiert ist.

Es ist eine Vielzahl von Hängevorrichtungen bekannt. Beispielsweise zum Trocknen von Wäschestücken sind Klappständer bekannt, die im Bedarfsfall im Raum aufgestellt werden können. Im aufgebauten Zustand nehmen derartige Klapp-Wäscheständer nimmt sehr viel Platz ein.

Weiterhin ist eine Vielzahl von Garderoben bekannt, die ihrerseits ebenfalls viel ungenützten Platz beanspruchen, sofern sie nicht genutzt werden.

Aus dem Stand der Technik ist eine Reihe von Hängevorrichtungen bekannt, bei denen die Haltevorrichtung aus einem Basiselement und einem Schwenkelement mit Seitenteilen besteht, wobei das Schwenkelement und das Basiselement durch eine Nut-Federverbindung verbindbar sind. Beispielsweise zeigt die EP 10 70 780 A1 eine solche Hängevorrichtung. Bei dieser Hängevorrichtung ist das Schwenkelement auch schon mit teleskopartigen Trockenstangen versehen, die auf entsprechende konische Zapfen von Seitenteilen aufgesetzt sind. Nachteilig bei dieser Vorrichtung ist, dass zur Verbindung des Basiselementes mit dem Schwenkteil bzw. den jeweiligen Seitenteilen seitlich, quer zur Längsrichtung der Seitenteile, vorstehende Zapfen ausgebildet sind, die in entsprechende nutförmige Öffnungen eingreifen. Hierdurch wird der Zusammenbau erschwert, da zur Herstellung der formschlüssigen Verbindung die Teleskopstangen zusammengepresst werden müssen, um ein Einführen der Vorsprünge in die nutförmigen Öffnungen bewerkstelligen zu können.

Eine weitere Hängevorrichtung ist auch aus der DE 196 13 449 A1 bekannt. Bei dieser Hängevorrichtung ist das Schwenkelement lediglich lose in einer Kulissenführung zweier Seitenteile angeordnet. Das Einhängen sowie das Zurückklappen der Schwenkvorrichtung in eine Nicht-Benutzungsposition ist daher relativ kompliziert und aufwendig. Außerdem sind dort die beiden Seitenteile mit einer starren Verbindungsstange versehen, die in der ausgeklappten Benutzungsposition der Hängevorrichtung ein Auflager für das Schwenkelement bildet, so dass eine dem jeweiligen Bedarfsfall angepasste Breitenverstellung der Hängevorrichtung, beispielsweise mittels teleskopartiger Verbindungsstangen, nicht möglich ist.

Aus der US 2,087,757 ist eine weitere Hängevorrichtung bekannt. Bei dieser Hängevorrichtung greift ein nockenförmiges Endteil von Seitenteilen in einen Anlagebolzen ein, so dass die Hängevorrichtung, die im übrigen über in Lager geführte Bolzen schwenkbeweglich gelagert ist, in verschiedenen Schwenkstellungen arretierbar ist. Bei dieser Vorrichtung ist die in nach oben offenen Aufnahmen geführte Lagerung der Drehzapfen insofern nachteilig, als hierdurch jederzeit durch Anheben der Hängevorrichtung diese aus der Lagerung herausgezogen werden kann. Auch ist die Arretierung der Hängevorrichtung in der Trockenposition nicht sicher, da beispielsweise bei großem anhängenden Gewicht, beispielsweise großen nassen Tüchern, eine Arretierung nicht gesichert ist und der endseitige Nockenbereich zusammen mit den in der Führung gelagerten Drehzapfen aus der Lagerung gehebelt werden kann.

Schließlich ist aus der US 2,379,975 eine weitere Hängevorrichtung bekannt, bei welcher wiederum, wie schon bei der aus der EP 10 70 780 bekannten Hängevorrichtung, quer zur Schwenkrichtung senkrecht seitlich vorstehende Zapfen in eine entsprechende Führungsnut eingreifen. Auch diese Vorrichtung ist relativ kompliziert und aufgrund dieser Konstruktion zumindest nachteilig bezüglich ihres Zusammenbauvorgangs.

Der Erfindung liegt demgegenüber die Aufgabe zugrunde, die genannten Nachteile zu vermeiden. Insbesondere soll eine Hängevorrichtung geschaffen werden, die relativ preisgünstig herzustellen ist und die beim Zusammenbau keine großen Anforderungen an den Benutzer stellt

Bei der eingangs genannten Bauart einer Hängevorrichtung wird diese Aufgabe nun dadurch gelöst, dass sie die Merkmale des kennzeichnenden Teiles des Patentanspruches 1 aufweist. Vorteilhafte Ausgestaltungen der Erfindung sind in den weiteren Patentansprüchen zu finden.

Das Basiselement ist für die Befestigung der Hängevorrichtung vorgesehen. Das zu diesem beweglich angeordnete Schwenkelement kann im Bedarfsfall ausgeschwenkt werden, so daß die erfindungsgemäße Hängevorrichtung im Nicht-Gebrauchszustand, das heißt im eingeschwenkten Zustand, relativ wenig Platz beansprucht.

Da das Schwenkelement mit dem Basiselement verbunden ist, erleichtert dies die Handhabung der erfindungsgemäßen Hängevorrichtung, da nun für die Benutzung der Hängevorrichtung lediglich das Schwenkelement ausgeschwenkt werden muß und nicht erst noch mit dem Basiselement zusammengesetzt werden muß.

Die erfindungsgemäße Verbindung hat den Vorteil, daß sie ohne Schwierigkeiten ein Verschwenken des Schwenkelementes zuläßt und zudem die Herstellung einer erfindungsgemäßen Hängevorrichtung relativ preisgünstig ist. Ferner werden auch beim Zusammenbau einer erfindungsgemäßen Hängevorrichtung bei einer solchen Verbindung keine großen Anforderungen an den Benutzer einer solcher Hängevorrichtung gestellt.

Bei der erfindungsgemäßen Verbindung sollte vorteilhafterweise die Form der Ausnehmung des Basiselementes der äußeren Form des Vorsprungs am Schwenkelement angepaßt sein, so daß der an dem Schwenkelement angelenkte Vorsprung ohne Schwierigkeiten in die Ausnehmung des Basiselementes eingesetzt werden kann und zudem noch eine sichere Befestigung des Schwenkelementes am Basiselement gewährleistet ist.

Gemäß der Erfindung ist es auch möglich, daß das Basiselement einen angelenkten Vorsprung oder dergleichen aufweist und eine korrespondierende Ausnehmung im Schwenkelement vorgesehen ist.

Der an dem Schwenkelement angelenkte Vorsprung kann verschiedene Ausgestaltungen aufweisen. Die geometrische Ausgestaltung des Vorsprungs oder dergleichen sollte in Abhängigkeit von der Ausgestaltung des Schwenkelementes und des Basiselementes und dem jeweils vorgesehenen Einsatzzweck der erfindungsgemä-ßen Hängevorrichtung ausgewählt werden.

Ein Basiselement in Form eines U läßt sich relativ einfach herstellen. Vorteilhaft bei dieser Ausgestaltung ist es weiterhin, wenn die beiden Schenkel des U unterschiedlich lang ausgebildet sind und beispielsweise der längere Schenkel des U-förmigen Basiselementes eine Ausnehmung für das Eingreifen eines Vorsprungs vom Schwenkelement aufweist. Das Schwenkelement kann dann so angeordnet sein, daß es im ausgeschwenkten Zustand, das heißt im gebrauchsfertigen Zustand, auf dem kürzeren Schenkel des U-förmigen Basiselementes aufliegt und durch diesen abgestützt wird.

Für die Handhabung und den Zusammenbau einer erfindungsgemäßen Hängevorrichtung ist es vorteilhaft, wenn das Schwenkelement aus wenigstens zwei vorzugsweise parallelen Seitenteilen besteht, zwischen denen das Aufnahmeelement vorgesehen ist, wobei vorzugsweise das Aufnahmeelement aus wenigstens einer Stange und/oder wenigstens einer Leine oder dergleichen gebildet wird, wobei weiterhin vorzugsweise jede Stange als Teleskopstange ausgebildet ist.

Die Erfindung ist nicht auf zwei Seitenteile beschränkt. Des weiteren müssen diese nicht parallel zueinander angeordnet sein. Beispielsweise können diese auch konisch aufeinander zulaufen.

Die Ausrichtung der Seitenteile sollte dem jeweiligen Verwendungszweck einer erfindungsgemäßen Hängevorrichtung angepaßt sein. Beispielsweise bei einer Hängevorrichtung, die als Wäschetrockner an einem Heizkörper vorgesehen ist, kann es aus Platzgründen vorteilhaft sein, wenn die beiden Seitenteile parallel zueinander ausgerichtet sind. Konisch aufeinanderlaufende Seitenteile haben wiederum den Vorteil, daß das Aufnahmeelement unterschiedlich lange Bereiche aufweist, so daß hierbei möglicherweise eine bessere Trocknung von Wäschestücken oder dergleichen gewährleistet ist.

Die Wäschestücke, die getrocknet werden sollen, beziehungsweise die Gegenstände die an- oder aufgehängt werden sollen, können an der Leine und/oder Stange befestigt werden oder einfach über diese gehängt werden.

Bei Teleskopstangen kann die Breite der Hängevorrichtung auf den jeweiligen Einsatzort angepaßt werden, so daß der zur Verfügung stehende Raum für die Hängevorrichtung optimal ausgenutzt wird. Die Hängevorrichtung kann beispielsweise an unterschiedlich großen Heizkörpern oder auch an einer Wand oder an einer Tür oder degleichen befestigt werden.

Eine Weiterbildung der Erfindung sieht vor, daß die Seitenteile des Schwenkelementes Vorsprünge zur Aufnahme von Stangen aufweisen, wobei vorzugsweise die Vorsprünge zapfenförmig ausgebildet sind.

Hierdurch lassen sich die Stangen leicht und in der Regel ohne zusätzliche Befestigungsmittel einfach durch Aufstecken auf die Vorsprünge an den Seitenteilen des Schwenkelementes befestigen.

Die Vorsprünge können auch in jeder anderen Form, beispielsweise als Rohr oder Winkel, ausgebildet sein.

Eine Ausführungsform der erfindungsgemäßen Hängevorrichtung sieht vor, daß die Seitenteile des Schwenkelementes auf der einer Stange zugewandten Innenseite und auf der einer Stange abgewandten Außenseite Vorsprünge aufweisen, wobei die Außendurchmesser der Vorsprünge auf der Innenseite und auf der Außenseite eines Seitenteils eines Schwenkelementes unterschiedlich groß ausgebildet sein können.

Insbesondere bei Teleskopstangen ist es bei dieser Ausführungsform vorteilhaft, wenn der Außendurchmesser der kleineren Vorsprünge eines Seitenteiles eines Schwenkelementes bei der Aufnahme einer Stange in Form einer Teleskopstange in etwa dem Innendurchmesser der kleineren Stange einer Teleskopstange entspricht oder geringfügig kleiner als dieser ausgebildet ist und wobei vorzugsweise der Außendurchmesser der größeren Vorsprünge eines Seitenteiles eines Schwenkelementes bei der Aufnahme einer Stange in Form einer Teleskopstange in etwa dem Innendurchmesser der größeren Stange einer Teleskopstange entspricht oder geringfügig kleiner als dieser ausgebildet ist.

Bei der Verwendung von Teleskopstangen werden üblicherweise zwei Rohre ineinandergeschoben, wobei das eine Rohr einen kleineren Außendurchmesser aufweist als der Innendurchmesser des größeren Rohres. Dies bedeutet, daß die beiden Enden einer solchen Teleskopstange einen unterschiedlichen Innendurchmesser aufweisen, so daß die Vorsprünge, die vorteilhafterweise als Zapfen ausgebildet sind, an den Seitenteilen unterschiedliche Größen aufweisen müssen, die abhängig davon sind, ob diese Vorsprünge mit den kleineren oder größeren Rohren verbunden werden.

Weisen die Seitenteile sowohl Vorsprünge mit kleinerem als auch mit größerem Durchmesser auf, sind die Seitenteile universell einsetzbar und es ist nicht erforderlich, daß für die Seiten einer erfindungsgemäße Hängevorrichtung unterschiedliche Seitenteile hergestellt werden, so daß hierdurch Produktionskosten eingespart werden.

Von daher sieht eine Weiterbildung der Erfindung vor, daß bei einem Schwenkelement mit wenigstens zwei Seitenteilen die Vorsprünge mit dem kleineren Außendurchmesser auf der Innenseite des einen Seitenteils und auf der Außenseite des anderen Seitenteils angeordnet sind und wobei vorzugsweise die Vorsprünge mit dem größeren Außendurchmesser auf der Innenseite des einen Seitenteils und auf der Außenseite des anderen Seitenteils angeordnet sind.

Dies bedeutet, daß die beiden Seitenteile mit den Vorsprüngen bei einer derartigen Hängevorrichtung einfach seitenverkehrt angeordnet werden, wodurch baugleiche Seitenteile verwendet werden können.

Mit der Verwendung derartiger Seitenteile und auch entsprechender Basiselemente ist es auch möglich, mehr als nur zwei Befestigungselemente und Seitenteile miteinander durch Stangen, vorzugsweise durch Teleskopstangen, miteinander zu verbinden, um hierdurch besonders breite und gleichwohl noch stabile Hängevorrichtungen schaffen zu können.

Eine einfache und damit kostengünstige Herstellung der Vorsprünge ist dann gewährleistet, wenn die Vorsprünge beispielsweise im Spritzgußverfahren herstellbar sind.

Hierbei hat es sich als vorteilhaft erwiesen, wenn die Vorsprünge zumindest in ihren Endbereichen vorzugsweise parallel zueinander angeordnete Aussparungen aufweisen, da sich hierdurch eine einfache Herstellung beispielsweise durch Spritzgießen, ergibt.

Die Erfindung wird nachstehend an Hand eines Ausführungsbeispieles näher erläutert.

Dabei zeigen:
- Figur 1:: eine erfindungsgemäße Hängevorrichtung zum Trocknen von Wäschestücken, die aus einem Basiselement und einem Schwenkelement besteht, wobei das Schwenkelement in das Basiselement eingeschwenkt ist.
- Figur 2:: eine Hängevorrichtung gemäß Figur 1, bei der das Schwenkelement zum Gebrauch ausgeschwenkt ist,
- Figur 3:: eine Befestigungsmöglichkeit für die Aufnahme von Teleskopstangen für das Trocknen der Wäschestücke,
- Figur 4:: eine Darstellung der Befestigungsvorrichtung gemäß Figur 3,
- Figur 5:: eine perspektivische Darstellung der Befestigungsvorrichtung gemäß Figur 3 mit einem Verbindungselement zur Befestigung des Schwenkelementes am Basiselement und
- Figur 6:: eine zugehörige Befestigungsmöglichkeit am Basiselement für das Schwenkelement gemäß Figur 5.

In den Figuren sind gleiche oder gleichwirkende Bauteile mit gleichen Bezugszeichen gekennzeichnet.

Figur 1 zeigt eine Hängevorrichtung (2), die als Heizkörpertrockner zum Trocknen von Wäschestücken vorgesehen ist.

Diese Hängevorrichtung (2) besteht aus zwei Basiselementen (4) und einem Schwenkelement (6), das mit den Basiselementen (4) verbunden ist.

Die Basiselemente (4) sind parallel zueinander angeordnet. Das Schwenkelement (6) weist Aufnahmeelemente in Form von Teleskopstangen (8) zur Aufnahme von Wäschestücken auf.

Die Basiselemente (4) sind U-förmig ausgebildet, wobei der in der Zeichnung dargestellte vordere Schenkel des U kürzer ausgebildet als der hintere Schenkel des U-förmigen Basiselementes. In dem hier dargestellten zusammengeschwenkten Zustand der Hängevorrichtung ist das Schwenkelement (6) zwischen den jeweils beiden Schenkel der U-förmigen Basiselemente (4) gelagert, so daß ein unbeabsichtigtes Herunterfallen beziehungsweise Ausschwenken des Schwenkelementes (6) wirkungsvoll vermieden wird, ohne daß hierfür zusätzliche Bauteile erforderlich sind.

Figur 2 zeigt die gleiche Hängevorrichtung wie Figur 1, bei der allerdings das Schwenkelement (6) in eine waagerechten Position zu den Basiselementen (4) ausgeschwenkt ist, so daß die vorgesehenen Teleskopstangen (8) für die Aufnahme von Wäschestücken geeignet sind. In diesem ausgeschwenkten Zustand liegt das Schwenkelement (6) jeweils auf einer Auflagefläche (10) (Figur 1) der Basiselemente (4) auf, wobei diese Auflagefläche (10) durch den kürzeren Schenkel des U-förmigen Basiselementes (4) gebildet wird.

In den Figuren 1 und 2 ist zu erkennen, daß sich die Teleskopstangen (8) durch jeweils zwei Einzelstangen gebildet werden, die ineinandergeschoben sind. Hierbei weisen die jeweils links dargestellten Stangenelemente einen kleineren Innendurchmesser auf. Sie werden auf zapfenförmige Vorsprünge aufgesteckt, die an zueinander parallelen Seitenteilen (12) des Schwenkelementes vorgesehen sind. Diese Seitenteile weisen auch an den Teleskopstangen (8) abgewandten Bereichen zapfenförmige Vorsprünge (14, 16) auf.

Die Vorsprünge (14, 16) weisen einen unterschiedlichen großen Durchmesser auf, wobei die Vorsprünge (16) größer ausgebildet sind als die Vorsprünge (14).

In Figur 3 ist zu erkennen, daß die Seitenteile (12) beidseitig derartige Vorsprünge (14, 16) aufweisen, wobei es sich hier um das in den Figuren 1 und 2 auf der linken Seite dargestellte Basiselement (4) handelt. Bei dem rechten Basiselement (4) ist das Seitenteil (12) einfach seitenverkehrt angebracht, so daß hier die Vorsprünge (14) mit dem kleinerem Außendurchmesser den in Figur 3 nicht dargestellten Teleskopstangen zugeordnet sind.

Das Basiselement (4) der Figur 3 weist auch noch eine Befestigungsvorrichtung (18) für die Befestigung der Basiselemente an einem Heizkörper auf. Diese Befestigungselement (18) ist hakenförmig ausgebildet und kann daher an einem Heizkörper eingehakt werden. Zudem ist es verschiebbar in dem Gehäuse des Basiselementes (4) gelagert, so daß die jeweilige Länge auf die Breite eines entsprechenden Heizkörpers angepaßt werden kann.

In Figur 4 ist der unterschiedliche Durchmesser der Vorsprünge (14) und (16) der Seitenteile (12) zu erkennen. Die Vorsprünge (16) wirken mit den größeren Rohrabschnitten der Teleskopstangen (8) zusammen, während die kleineren Vorsprünge (14) mit den kleineren Rohrabschnitten der Teleskopstangen (8) zusammenwirken. Da bei der Hängevorrichtung gemäß der Figuren 1 und 2 die Teleskopstangen an einem Ende einen kleineren Durchmesser als an dem anderen Ende aufweisen, sind die Seitenteile, die die Vorsprünge (14) und (16) aufweisen, dementsprechend seitenverkehrt angeordnet.

Figur 5 zeigt eine perspektivische Darstellung eines Seitenteils (12) mit jeweils drei größeren Vorsprüngen (16) und drei kleineren Vorsprüngen (14), die wie zuvor geschildert für die Aufnahme von Teleskopstangen (8) vorgesehen sind. An den Enden des Seitenteils (12) ist ein T-förmiger Vorsprung (20) vorgesehen, der mit einer korrespondierenden Ausnehmung (22) des Basiselementes (4) (Figur 6) zusammenwirkt. Dieser T-förmige Vorsprung (20) wird in die Ausnehmung (22) des Basiselementes (4) eingesetzt, wodurch das Schwenkelement über die Seitenteile an dem Basiselement (4) gehalten wird. Bei dieser Nut-Feder-Verbindung ist ein Verschwenken des Schwenkelementes (6) gegenüber dem Basiselementes (4) gewährleistet.

In Figur 6 ist zu erkennen, daß das Basiselement (4) ein zweiteiliges Gehäuse aufweist, wobei hier nur eine Gehäusehälfte dargestellt ist.

### Bezugszeichenliste:

- 2: Hängevorrichtung
- 4: Basiselement
- 6: Schwenkelement
- 8: Teleskopstange
- 10: Auflagefläche
- 12: Seitenteil
- 14: Vorsprung
- 16: Vorsprung
- 18: Befestigungsvorrichtung
- 20: T-förmiger Vorsprung
- 22: Ausnehmung

## Patentansprüche

1. Hängevorrichtung (2), insbesondere zum Trocknen von Wäschestücken oder dergleichen und/oder zum Lagern, insbesondere zum An- und Aufhängen von Gegenständen, mit wenigstens einer Haltevorrichtung und wenigstens einem Aufnahmeelement für die Aufnahme von Wäschestücken oder dergleichen oder anderen Gegenständen, wobei jede Haltevorrichtung aus wenigstens einem Basiselement (4) und einem zu diesem beweglichen und mit diesem verbindbaren Schwenkelement (6) besteht, das ein Seitenteil (12) umfaßt, wobei das Basiselement (4) und das Schwenkelement (6) durch eine aus einer Ausnehmung (22) und einem Vorsprung (20) gebildeten Nut-Feder-Verbindung (20, 22) verbindbar sind und wobei das Basiselement (4) die Ausnehmung (22) und das Schwenkelement (6) den an einem Ende des Seitenteils (12) angelenkten Vorsprung (20) zum Eingreifen in die Ausnehmung (22) des Basiselementes (4) aufweist,
**dadurch gekennzeichnet,**
**dass** der an das Seitenteil (12) angelenkte Vorsprung (20) T-förmig ausgebildet ist und mit der korrespondierend ausgebildeten Ausnehmung (22) des Basiselementes (4) zusammenwirkt oder dass der an das Schwenkelement angelenkte Vorsprung zumindest abschnittsweise kugelförmig ausgebildet ist und mit einer korrespondierend ausgebildeten Ausnehmung des Basiselementes zusammenwirkt und dass das Basiselement (4) im wesentlichen U-förmig ausgebildet ist und der eine Schenkel des U-förmigen Basiselementes (4) mit dem Vorsprung (20) zusammenwirkt und der andere Schenkel des U-förmigen Basiselementes (4) im ausgeschwenkten Zustand des Schwenkelementes (6) dieses abstützt.

2. Hängevorrichtung nach Anspruch 1, **dadurch gekennzeichnet, dass** das Basiselement (4) ein zweiteiliges Gehäuse aufweist.

3. Hängevorrichtung nach Anspruch 1 oder 2, **dadurch gekennzeichnet, dass** das Schwenkelement (6) aus wenigstens zwei parallelen Seitenteilen (12) besteht, zwischen denen das Aufnahmeelement vorgesehen ist, wobei das Aufnahmeelement aus wenigstens einer Stange (8) und/oder wenigstens einer Leine oder dergleichen gebildet wird, wobei jede Stange (8) als Teleskopstange ausgebildet ist.

4. Hängevorrichtung nach Anspruch 3, **dadurch gekennzeichnet, dass** die Seitenteile (12) des Schwenkelementes (6) Vorsprünge (14, 16) zur Aufnahme von Stangen (8) aufweisen, wobei die Vorsprünge (14, 16) zapfenförmig ausgebildet sind.

5. Hängevorrichtung nach Anspruch 4, **dadurch gekennzeichnet, dass** die Seitenteile (12) des Schwenkelementes (6) auf der einer Stange (8) zugewandten Innenseite und auf der einer Stange (8) abgewandten Außenseite Vorsprünge (14, 16) aufweisen, wobei die Außendurchmesser der Vorsprünge (14, 16) auf der Innenseite und auf der Außenseite eines Seitenteils (12) eines Schwenkelementes (6) unterschiedlich groß ausgebildet sind.

6. Hängevorrichtung nach Anspruch 5, **dadurch gekennzeichnet, dass** der Au-ßendurchmesser der kleineren Vorsprünge eines Seitenteiles eines Schwenkelementes (6) bei der Aufnahme einer Stange (8) in Form einer Teleskopstange in etwa dem Innendurchmesser der kleineren Stange einer Teleskopstange entspricht oder geringfügig kleiner als dieser ausgebildet ist und wobei der Außendurchmesser der größeren Vorsprünge eines Seitenteiles (12) eines Schwenkelementes (6) bei der Aufnahme einer Stange (8) in Form einer Teleskopstange in etwa dem Innendurchmesser der größeren Stange einer Teleskopstange entspricht oder geringfügig kleiner als dieser ausgebildet ist.

7. Hängevorrichtung nach Anspruch 5 oder 6, **dadurch gekennzeichnet, dass** bei einem Schwenkelement (6) mit wenigstens zwei Seitenteilen (12) die Vorsprünge (14) mit dem kleineren Außendurchmesser auf der Innenseite des einen Seitenteils (12) und auf der Außenseite des anderen Seitenteils (12) angeordnet sind und wobei die Vorsprünge (16) mit dem größeren Außendurchmesser auf der Innenseite des einen Seitenteils (12) und auf der Außenseite des anderen Seitenteils (12) angeordnet sind.

8. Hängevorrichtung nach einem der Ansprüche 4 bis 7, **dadurch gekennzeichnet, dass** die Vorsprünge (14, 16) im Spritzgussverfahren herstellbar sind.

9. Hängevorrichtung nach einem der Ansprüche 4 bis 8, **dadurch gekennzeichnet, dass** die Vorsprünge (14, 16) zumindest in ihren Endbereichen parallel zueinander angeordnete Aussparungen aufweisen.

## Claims

1. Hanger device (2), in particular for drying items of laundry or the like and/or for storage, in particular for hanging up and hanging out objects, having at least one holding device and at least one receiving element for receiving items of laundry or the like or other objects, each holding device consisting of at least one basic element (4) and, movably arranged in relation thereto and capable of attachment thereto, one swivelling element (6) comprising a side part (12), the basic element (4) and the swivelling element (6) being capable of attachment via a tongue-and-groove connection (20, 22) in the form of a recess (22) and a projection (20), the basic element (4) also exhibiting the recess (22), and the swivelling element (6) exhibiting the projection (20) linked to one end of the side part (12) for the purpose of engaging in the recess (22) in the basic element (4),
**characterized in that**
the projection (20) linked to the side part (12) is of T-shaped configuration and interacts with the correspondingly configured recess (22) in the basic element (4), or **in that** the projection linked to the swivelling element is of spherical configuration, at least in part, and interacts with a correspondingly configured recess in the basic element, and **in that** the basic element (4) is of essentially U-shaped configuration and one leg of the U-shaped basic element (4) interacts with the projection (20) and the other leg of the U-shaped basic element (4) supports the swivelling element (6) with the latter in its outward-swivelled state.

2. Hanger device according to Claim 1, **characterized in that** the basic element (4) exhibits a two-part housing.

3. Hanger device according to Claim 1 or 2, **characterized in that** the swivelling element (6) consists of at least two parallel side parts (12), between which the receiving element is provided, the receiving element being formed by at least one rod (8) and/or at least one line or the like, each rod (8) being configured as a telescopic rod.

4. Hanger device according to Claim 3, **characterized in that** the side parts (12) of the swivelling element (6) exhibit projections (14, 16) for receiving rods (8), the projections (14, 16) being of conical configuration.

5. Hanger device according to Claim 4, **characterized in that** the side parts (12) of the swivelling element (6) exhibit projections (14, 16) on the inside facing towards one rod (8) and on the outside facing away from one rod (8), the outer diameter of the projections (14, 16) on the inside and on the outside of a side part (12) of a swivelling element (6) being of different dimensions.

6. Hanger device according to Claim 5, **characterized in that** the outer diameter of the smaller projections of a side part of a swivelling element (6), in conjunction with receiving a rod (8) in the form of a telescopic rod, corresponds more or less to the internal diameter of the smaller rod of a telescopic rod or is configured slightly smaller than this, and the outer diameter of the larger projections of a side part (12) of a swivelling element (6), in conjunction with receiving a rod (8) in the form of a telescopic rod, corresponds more or less to the internal diameter of the larger rod of a telescopic rod or is configured slightly smaller than this.

7. Hanger device according to Claim 5 or 6, **characterized in that**, in the case of a swivelling element (6) having at least two side parts (12), the projections (14) are arranged with the smaller outer diameter on the inside of the one side part (12) and on the outside of the second side part (12), the projections (16) being arranged with the larger outer diameter on the inside of the one side part (12) and on the outside of the second side part (12).

8. Hanger device according to one of Claims 4 to 7, **characterized in that** the projections (14, 16) are capable of being manufactured by the injection moulding process.

9. Hanger device according to one of Claims 4 to 8, **characterized in that** the projections (14, 16) at least in their end areas exhibit grooves arranged parallel to one another.

## Revendications

1. Dispositif de suspension (2), en particulier pour sécher du linge ou similaire et/ou pour entreposer, en particulier pour pendre et suspendre des objets, comportant au moins un dispositif de support et au moins un dispositif de réception pouvant recevoir du linge ou similaire ou d'autres objets, dans lequel chaque dispositif de support se compose d'au moins un élément de base (4) et d'un élément pivotant (6) pouvant être assemblé à celui-ci et mobile par rapport à celui-ci, qui comporte une pièce latérale (12), dans lequel l'élément de base (4) et l'élément pivotant (6) peuvent être assemblés par une liaison à rainure et languette (20, 22) formée par un évidement (22) et une saillie (20) et dans lequel l'élément de base (4) présente l'évidement (22) et l'élément pivotant (6) présente la saillie (20) articulée à une extrémité de la pièce latérale (12) pour s'engager dans l'évidement (22) de l'élément de base (4), **caractérisé en ce que** la saillie (20) articulée sur la pièce latérale (12) est en forme de T et coopère avec l'évidement (22) de forme correspondante de l'élément de base (4) ou **en ce que** la saillie articulée sur l'élément pivotant est au moins partiellement sphérique et coopère avec un évidement de forme correspondante de l'élément de base et **en ce que** l'élément de base (4) est essentiellement en forme de U et une première branche de l'élément de base en forme de U (4) coopère avec la saillie (20) et l'autre branche de l'élément de base en forme de U (4) soutient l'élément pivotant (6) lorsque celui-ci est en position pivotée.

2. Dispositif de suspension selon la revendication 1, **caractérisé en ce que** l'élément de base (4) comprend un boîtier en deux parties.

3. Dispositif de suspension selon la revendication 1 ou 2, **caractérisé en ce que** l'élément pivotant (6) se compose d'au moins deux pièces latérales parallèles (12), entre lesquelles il est prévu un élément de réception, dans lequel l'élément de réception est formé d'au moins une barre (8) et/ou d'au moins une corde ou similaire, dans lequel chaque barre (8) est une barre télescopique.

4. Dispositif de suspension selon la revendication 3, **caractérisé en ce que** les pièces latérales (12) de l'élément pivotant (6) comportent des saillies (14, 16) destinés à recevoir des barres (8), dans lequel les saillies (14, 16) sont en forme de pivot.

5. Dispositif de suspension selon la revendication 4, **caractérisé en ce que** les pièces latérales (12) de l'élément pivotant (6) présentent des saillies (14, 16) sur le côté intérieur tourné vers une barre (8) et sur le côté extérieur situé à l'opposé d'une barre (8), dans lequel les diamètres extérieurs des saillies (14, 16) sur le côté intérieur et sur le côté extérieur d'une pièce latérale (12) d'un élément pivotant (6) sont différents.

6. Dispositif de suspension selon la revendication 5, **caractérisé en ce que** le diamètre extérieur des plus petites saillies d'une pièce latérale d'un élément pivotant (6) lors de la réception d'une barre (8) en forme de barre télescopique correspond environ au diamètre intérieur de la plus fine barre d'une barre télescopique ou est légèrement plus petit que celui-ci et dans lequel le diamètre extérieur des plus grandes saillies d'une pièce latérale (12) d'un élément pivotant (6) lors de la réception d'une barre (8) en forme de barre télescopique correspond environ au diamètre intérieur de la plus grosse barre d'une barre télescopique ou est légèrement plus petit que celui-ci.

7. Dispositif selon la revendication 5 ou 6, **caractérisé en ce que**, dans le cas d'un élément pivotant (6) comportant au moins deux pièces latérales (12), les saillies (14) de plus petit diamètre extérieur sont disposées sur le côté intérieur d'une première pièce latérale (12) et sur le côté extérieur de l'autre pièce latérale (12) et dans lequel les saillies (16) de plus grand diamètre extérieur sont disposées sur le côté intérieur d'une première pièce latérale (12) et sur le côté extérieur de l'autre pièce latérale (12).

8. Dispositif de suspension selon l'une quelconque des revendications 4 à 7, **caractérisé en ce que** les saillies (14, 16) peuvent être réalisées par un procédé de coulée par injection.

9. Dispositif de suspension selon l'une quelconque des revendications 4 à 8, **caractérisé en ce que** les saillies (14, 16) présentent des découpes parallèles les unes aux autres au moins dans leurs régions d'extrémité.
